# FASCICULE DE BREVET EUROPEEN

(11) **EP 2 895 715 B1**
(45) Date de publication et mention de la délivrance du brevet: **14.04.2021**
(21) Numéro de dépôt: 13762176.9
(22) Date de dépôt: 20.08.2013
(51) Int. Cl.: F01P 7/14

(54) **PROCEDE DE GESTION DE LA CIRCULATION D'UN LIQUIDE DE REFROIDISSEMENT**
VERFAHREN ZUR HANDHABUNG DER ZIRKULATION EINES KÜHLMITTELS
METHOD FOR MANAGING THE CIRCULATION OF A COOLANT

(30) Priorité: 12.09.2012 FR 1258545
(43) Date de publication de la demande: 22.07.2015
(73) Titulaire: PSA Automobiles SA, 78300 Poissy (FR)
(72) Inventeur: CHERIF IDRISSI EL GANOUNI, Amine, F-92220 Bagneux (FR); ANGELI, Michel, F-92700 Colombes (FR); FERNANDEZ, Michael, F-75012 Paris (FR); JEAN BAPTISTE, Olivier, F-92400 Courbevoie (FR)
(86) Numéro de dépôt international: PCT/FR2013/051952
(87) Numéro de publication internationale: WO 2014/041273

(56) Documents cités:
- EP-A1- 2 025 910
- WO-A1-2005/100759
- WO-A1-2012/176286
- DE-A1- 10 144 844
- JP-A- 2009 216 028
- JP-A- 2012 145 008

## Description

L'invention se rapporte à la gestion de la température du groupe motopropulseur d'un véhicule automobile.

Dans le cadre de l'optimisation de la consommation du groupe motopropulseur, les stratégies de gestion de la température jouent un rôle essentiel. Une stratégie récente de gestion est l'imposition d'une absence de débit de liquide de refroidissement dans le moteur lors de certaines phases de fonctionnement de ce dernier, notamment lors de son démarrage où il est avantageux d'augmenter rapidement la température de l'huile de lubrification jusqu'à une température à partir de laquelle la mise en circulation du liquide de refroidissement est imposée. Pour réaliser cette stratégie, la boîte de sortie de liquide de refroidissement du moteur comprend, pour chaque orifice de sortie de la boîte, une vanne dont la position est commandée par un système de contrôle commande et est en position fermée lors de l'imposition du débit nul (la pompe de liquide de refroidissement est toutefois en fonctionnement et met sous pression le liquide de refroidissement dans les conduites dédiées du moteur).

Dans le cas où un circuit de recirculation des gaz de combustion est associé au moteur, une vanne de recirculation est disposée en aval du moteur et permet de répartir, selon les circonstances, les gaz de combustion vers l'échappement et/ou vers l'admission en passant par le circuit de recirculation. Le circuit de recirculation comprend un refroidisseur de gaz et, en parallèle avec ce dernier, une conduite de dérivation, une vanne de refroidissement permettant de répartir les gaz en recirculation vers le refroidisseur de gaz et/ou la conduite de dérivation. L'ensemble formé par la vanne de recirculation, le refroidisseur de gaz, la conduite de dérivation et la vanne de refroidissement forme un module de recirculation. En fonctionnement, le module de recirculation sollicite le liquide de refroidissement et peut nécessiter un débit de liquide de refroidissement minimal.

On connait encore le document JP2009216028 correspondant au préambule de la revendication 1.

La présente invention concerne ainsi un procédé de gestion de la circulation d'un liquide de refroidissement dans une branche d'un circuit de refroidissement, la branche comprenant un dispositif de refroidissement du moteur à combustion et un système de refroidissement du module de recirculation, la configuration de la branche ne permettant pas de d'imposer une absence de débit de liquide de refroidissement pour le dispositif de refroidissement du moteur et un débit non nul de liquide de refroidissement pour le système de refroidissement du module.

L'invention vise à résoudre un ou plusieurs des inconvénients découlant de cette situation, et notamment assurer le refroidissement nécessaire compte tenu de la situation de vie du module de recirculation dans les cas où la situation de vie du moteur impose un débit nul du liquide de refroidissement.

L'invention porte ainsi sur un procédé de gestion de la circulation d'un liquide de refroidissement dans une branche d'un circuit de refroidissement d'un véhicule automobile, la branche comprenant un dispositif de refroidissement d'un moteur à combustion et un système de refroidissement d'un module de recirculation des gaz de combustion du moteur à combustion, le procédé imposant un débit nul du liquide de refroidissement dans la branche quand des paramètres de fonctionnement du moteur à combustion répondent à des premiers critères, et imposant une mise en circulation du liquide de refroidissement dans la branche bien que les paramètres de fonctionnement du moteur répondent aux premiers critères quand des paramètres du module de recirculation des gaz répondent à au moins un second critère, caractérisé en ce que ce au moins un second critère imposant une mise en circulation du liquide de refroidissement dans la branche est :
- l'atteinte d'une température maximale critique de liquide de refroidissement qui se trouve dans une architecture de refroidissement d'une vanne de recirculation qui permet la distribution des gaz de combustion entre l'échappement et la recirculation, l'architecture de refroidissement de la vanne faisant partie du système de refroidissement du module de recirculation,
- l'arrêt de la circulation de gaz en recirculation au travers du refroidisseur de gaz depuis un temps inférieur à une première durée de sécurité.

L'invention permet ainsi de répondre aux contraintes de gestion de la température du groupe motopropulseur liées à la minimisation de la consommation d'énergie tout en garantissant l'efficacité du refroidissement du module de refroidissement, cette efficacité devenant prioritaire sur la minimisation de la consommation d'énergie. De plus, cette invention permet d'éviter un surcoût par rapport à d'autres solutions qui consisteraient à avoir deux branches (une première branche comprenant le dispositif de refroidissement du moteur, une deuxième branche comprenant le système de refroidissement du module de recirculation) pouvant être dissociées l'une de l'autre avec des durits supplémentaires, et au moins une vanne de mise en liaison des deux branches et/ou une pompe à liquide de refroidissement supplémentaire. De ce fait, une fois le refroidissement des gaz en recirculation arrêté, la circulation du liquide de refroidissement est maintenue pendant une durée minimale afin d'assurer un refroidissement suffisant du refroidisseur de gaz.

Selon un premier mode de réalisation particulier, un second critère imposant une mise en circulation du liquide de refroidissement dans la branche est la circulation de gaz en recirculation au travers d'un refroidisseur de gaz qui fait partie du système de refroidissement du module de recirculation.

De ce fait, dès qu'il est demandé un refroidissement des gaz en recirculation (c'est-à-dire dès que la vanne de refroidissement est dans une position autorisant le passage de gaz en recirculation dans le refroidisseur de gaz et que la vanne de recirculation est dans une position autorisant la recirculation des gaz), le liquide de refroidissement est mis en circulation afin de réaliser ce refroidissement.

Ainsi, même dans le cas où le gaz en recirculation n'est pas refroidi (qu'il n'ait pas encore été refroidi ou que la première durée de sécurité ait été dépassée), le liquide de refroidissement est mis en circulation afin de refroidir la vanne de recirculation qui est naturellement chauffée par la température des gaz en recirculation la traversant (la vanne de recirculation comprenant, comme le moteur à combustion, une architecture à canalisations spécifiques de refroidissement) avant que la température maximale critique soit atteinte (avant l'ébullition du liquide de refroidissement).

Selon un autre mode de réalisation, un second critère imposant une mise en circulation du liquide de refroidissement dans la branche est l'arrêt de la circulation des gaz dans le module de recirculation depuis un temps inférieur à une seconde durée de sécurité.

De ce fait, une fois la recirculation des gaz arrêtée, la circulation du liquide de refroidissement est maintenue pendant une durée minimale afin d'assurer un refroidissement suffisant de la vanne de recirculation.

Selon un autre mode de réalisation, la température du liquide de refroidissement dans l'architecture de refroidissement de la vanne de recirculation est égale à la somme de la température initiale du liquide de refroidissement mesurée en sortie du moteur et d'une élévation de température du liquide de refroidissement au niveau de la vanne déterminée à partir du débit et de la température des gaz en recirculation et du temps passé depuis la mise en recirculation des gaz.

Ainsi, en connaissant la température du liquide de refroidissement immobile en sortie du moteur traditionnellement mesurée par une sonde disposée dans la boîte à liquide de refroidissement, le débit et la température des gaz en recirculation et le temps passé depuis la mise en recirculation, il est possible d'estimer la température du liquide de refroidissement immobile dans l'architecture de la vanne de recirculation.

Selon un autre mode de réalisation, l'élévation de température du liquide de refroidissement est égale à un produit entre le temps passé depuis la mise en circulation des gaz et un gradient temporel d'élévation de température.

Selon un autre mode de réalisation, le gradient temporel d'élévation de température est déterminé en fonction du débit des gaz en recirculation et de leur température.

Selon un autre mode de réalisation, la température initiale du liquide de refroidissement mesurée en sortie du moteur est la température au moment où les valeurs de débit et de température des gaz en recirculation donnent pour la première fois un gradient temporel d'élévation de température non nul.

Ainsi il est possible, pour améliorer la précision de l'estimation de la température du liquide de refroidissement immobile dans l'architecture de la vanne de recirculation, de prendre comme température initiale du liquide de refroidissement mesurée en sortie du moteur non pas la température au moment où la vanne de recirculation passe pour la première fois dans une position autorisant la recirculation des gaz, mais la température au moment où le débit et la température des gaz en recirculation ont un influence sur une augmentation de la température du liquide de refroidissement immobile dans l'architecture de la vanne de recirculation.

Selon un autre mode de réalisation, quand le liquide de refroidissement est mis en circulation par la réalisation d'un des seconds critères, il circule, soit au travers d'un aérotherme, soit le long d'une conduite de contournement du moteur.

D'autres caractéristiques et avantages de l'invention ressortiront clairement de la description qui en est faite ci-après, à titre indicatif et nullement limitatif, en référence au dessin annexé dans lequel la figure 1 illustre un circuit de refroidissement d'un véhicule automobile, le circuit comprenant une branche qui comporte un dispositif de refroidissement d'un moteur à combustion et un système de refroidissement d'un module de recirculation des gaz de combustion du moteur, les débits du liquide de refroidissement dans le dispositif de refroidissement et dans le système de refroidissement étant dépendants l'un de l'autre.

Un véhicule automobile auquel s'applique la présente invention comprend un moteur à combustion qui est alimenté en air par une conduite d'admission et qui produit des gaz de combustion qui sont évacués vers l'extérieur par une conduite d'échappement. Le moteur à combustion comprend un dispositif de refroidissement 1 formé par des canalisations de refroidissement spécifiques pour le liquide de refroidissement.

Le véhicule comprend également un circuit de recirculation des gaz de combustion qui permet d'introduire dans la conduite d'admission des gaz de combustion. A cet effet, le véhicule automobile comprend un module de recirculation.

Ce module de recirculation comprend une vanne de recirculation disposée en aval du moteur et permettant de répartir, selon les circonstances, les gaz de combustion vers l'échappement et/ou vers la conduite d'admission via le circuit de recirculation. Dans le présent mode de réalisation, la vanne de recirculation comprend une architecture de refroidissement à canalisations spécifiques dans lesquelles le liquide de refroidissement peut circuler.

Le module de recirculation comprend également un refroidisseur de gaz qui est disposé entre la vanne de recirculation et sa jonction avec la conduite d'admission. Le refroidisseur de gaz permet de refroidir les gaz en recirculation avant leur réintroduction dans le moteur. Le module de recirculation comprend enfin, d'une part, une conduite de dérivation qui est disposée entre la vanne de recirculation et la jonction avec la conduite d'admission, en parallèle avec le refroidisseur de gaz, et, d'autre part, une vanne de refroidissement qui est disposée entre la vanne de recirculation et le refroidisseur de gaz et qui permet de répartir les gaz en recirculation entre le refroidisseur de gaz et la conduite de dérivation.

Le véhicule comprend également un circuit de refroidissement 2 qui permet de refroidir le moteur à combustion et le module de recirculation.

Ce circuit 2 comprend une branche 3 qui comprend le dispositif de refroidissement 1 du moteur et un système de refroidissement 4 du module de recirculation, le système de refroidissement 4 comprenant le refroidisseur de gaz et l'architecture de refroidissement de la vanne de recirculation. Les débits du liquide de refroidissement dans le système de refroidissement 4 du module de recirculation et celui dans le dispositif de refroidissement 1 du moteur sont dépendants l'un de l'autre, c'est-à-dire qu'un débit nul du liquide de refroidissement dans l'un de ces deux organes entraîne un débit nul dans l'autre des organes.

Le circuit de refroidissement 2 comprend également, afin de permettre le refroidissement du liquide de refroidissement, un radiateur 5 qui est usuellement disposé en façade avant du véhicule, un aérotherme 6 qui permet de produire un flux d'air chaud pouvant être orienté dans l'habitacle du véhicule, et une conduite de contournement 7 qui contourne à distance le moteur. Le circuit de refroidissement 2 comprend également une boîte de dégazage 8.

Le circuit de refroidissement 2 comprend en outre une pompe à liquide de refroidissement 9 qui est entraîné par le moteur, et une boîte de sortie de liquide de refroidissement 10 par laquelle le liquide de refroidissement, après avoir traversé le moteur et le module de refroidissement, sort du groupe motopropulseur afin d'être refroidi. En l'occurrence, la boîte de liquide de refroidissement 10 comprend trois orifices de sortie : un premier relié au radiateur 5, un second relié à l'aérotherme 6, et un troisième relié à la conduite de contournement 7. A chacun des trois orifices est associée une vanne 11, 12, 13 qui permet d'ouvrir ou de fermer l'orifice correspondant, et ainsi, quand les trois orifices sont fermés, à imposer un débit nul au liquide de refroidissement dans la branche 3 et donc dans le dispositif de refroidissement 1 du moteur et dans le système de refroidissement 4 du module de recirculation.

Le procédé de gestion de la circulation du liquide de refroidissement impose un débit nul du liquide de refroidissement dans la branche 3 quand des paramètres de fonctionnement du moteur à combustion répondent à des premiers critères. Un tel critère est, par exemple, la température de l'huile de lubrification inférieure à une température minimale à partir de laquelle le liquide de refroidissement est mis en recirculation (ouverture d'au moins l'une des vannes 11, 12, 13 associées aux orifices de la boîte de sortie de liquide de refroidissement 10).

Conformément à la présente invention, le procédé de gestion de la circulation du liquide de refroidissement dans la branche 3 impose une circulation de ce liquide, alors que les paramètres de fonctionnement du moteur à combustion répondent aux premiers critères, quand des paramètres du module de recirculation des gaz répondent à au moins un second critère.

Dans le présent mode de réalisation, il y a quatre seconds critères qui imposent une circulation du liquide de refroidissement dans la branche 3 :
a) la circulation de gaz en recirculation au travers du refroidisseur de gaz,
b) l'arrêt de la circulation de gaz en recirculation au travers du refroidisseur de gaz depuis un temps inférieur à une première durée de sécurité,
c) l'atteinte d'une température maximale critique de liquide de refroidissement qui se trouve dans l'architecture de refroidissement de la vanne de recirculation, et
d) l'arrêt de la circulation des gaz dans le module de recirculation depuis un temps inférieur à une seconde durée de sécurité.

La mise en circulation de gaz de recirculation au travers du refroidisseur de gaz entraîne la mise en circulation du liquide de refroidissement au travers de ce même refroidisseur afin de refroidir les gaz en recirculation. De même, l'atteinte, pour le liquide de refroidissement disposé dans l'architecture de refroidissement de la vanne de recirculation, d'une température maximale critique entraîne la mise en circulation du liquide de refroidissement afin d'éviter l'ébullition du liquide de refroidissement et l'endommagement de la vanne de recirculation.

Dans le présent mode de réalisation, l'arrêt de l'une ou l'autre de ces deux situations depuis une durée inférieure à une durée de sécurité (par exemple 30 secondes) entraîne le maintien de la circulation du liquide de refroidissement afin d'assurer un bon refroidissement du système de refroidissement du module de recirculation.

La température du liquide de refroidissement dans l'architecture de refroidissement de la vanne de recirculation est égale à la somme de la température initiale du liquide de refroidissement mesurée en sortie du moteur et d'une élévation de température du liquide de refroidissement au niveau de la vanne déterminée à partir du débit et de la température des gaz en recirculation et du temps passé depuis la mise en recirculation des gaz. Ici, l'élévation de température du liquide de refroidissement est égale à un produit entre le temps passé depuis la mise en circulation des gaz et un gradient temporel d'élévation de température qui, en l'occurrence, est déterminé en fonction du débit des gaz en recirculation et de leur température (ici, par cartographie). La température initiale du liquide de refroidissement mesurée en sortie du moteur est la température au moment où les valeurs de débit et de température des gaz en recirculation donnent pour la première fois un gradient temporel d'élévation de température non nul.

Dans le présent mode de réalisation, quand le liquide de refroidissement est mis en circulation par la réalisation d'un des seconds critères, les orifices de sortie de la boîte de liquide de refroidissement 10 qui sont ouverts sont, selon le refroidissement nécessaire, l'orifice relié à l'aérotherme 6 et/ou celui relié à la conduite de contournement 7. Il serait également possible d'ouvrir l'orifice relié au radiateur 5.

## Revendications

1. Procédé de gestion de la circulation d'un liquide de refroidissement dans une branche (3) d'un circuit de refroidissement (2) d'un véhicule automobile, la branche (3) comprenant un dispositif de refroidissement (1) d'un moteur à combustion et un système de refroidissement (4) d'un module de recirculation des gaz de combustion du moteur à combustion, le procédé imposant un débit nul du liquide de refroidissement dans la branche (3) quand des paramètres de fonctionnement du moteur à combustion répondent à des premiers critères, et imposant une mise en circulation du liquide de refroidissement dans la branche (3) bien que les paramètres de fonctionnement du moteur répondent aux premiers critères quand des paramètres du module de recirculation des gaz répondent à au moins un second critère, **caractérisé en ce que** ce au moins un second critère imposant une mise en circulation du liquide de refroidissement dans la branche (3) est :
- l'atteinte d'une température maximale critique de liquide de refroidissement qui se trouve dans une architecture de refroidissement d'une vanne de recirculation qui permet la distribution des gaz de combustion entre l'échappement et la recirculation, l'architecture de refroidissement de la vanne faisant partie du système de refroidissement (4) du module de recirculation,
- l'arrêt de la circulation des gaz dans le module de recirculation depuis un temps inférieur à une seconde durée de sécurité.

2. Procédé de gestion selon la revendication 1, **caractérisé en ce qu'**un second critère imposant une mise en circulation du liquide de refroidissement dans la branche (3) est la circulation de gaz en recirculation au travers d'un refroidisseur de gaz qui fait partie du système de refroidissement (4) du module de recirculation.

3. Procédé de gestion selon l'une des revendications précédentes, **caractérisé en ce qu'**un second critère imposant une mise en circulation du liquide de refroidissement dans la branche (3) est l'arrêt de la circulation des gaz dans le module de recirculation depuis un temps inférieur à une seconde durée de sécurité.

4. Procédé de gestion selon la revendication 3, **caractérisé en ce que** la température du liquide de refroidissement dans l'architecture de refroidissement de la vanne de recirculation est égale à la somme de la température initiale du liquide de refroidissement mesurée en sortie du moteur et d'une élévation de température du liquide de refroidissement au niveau de la vanne déterminée à partir du débit et de la température des gaz en recirculation et du temps passé depuis la mise en recirculation des gaz.

5. Procédé de gestion selon la revendication 4, **caractérisé en ce que** l'élévation de température du liquide de refroidissement est égale à un produit entre le temps passé depuis la mise en circulation des gaz et un gradient temporel d'élévation de température.

6. Procédé de gestion selon la revendication 5, **caractérisé en ce que** le gradient temporel d'élévation de température est déterminé en fonction du débit des gaz en recirculation et de leur température.

7. Procédé de gestion selon la revendication 6, **caractérisé en ce que** la température initiale du liquide de refroidissement mesurée en sortie du moteur est la température au moment où les valeurs de débit et de température des gaz en recirculation donnent pour la première fois un gradient temporel d'élévation de température non nul.

8. Procédé de gestion selon l'une des revendications 1 à 7, **caractérisé en ce que**, quand le liquide de refroidissement est mis en circulation par la réalisation d'un des seconds critères, il circule, soit au travers d'un aérotherme (6), soit le long d'une conduite de contournement (7) du moteur.

## Patentansprüche

1. Verfahren zum Verwalten die Zirkulation einer
Kühlflüssigkeit von Jahren eine Zweig (3) eines Kühlkreislaufs (2) eines Kraftfahrzeugs, der Zweig (3), umfassend eine Vorrichtung Abkühlen (1) eines Verbrennungsmotors und ein Kühlsystem (4) eines Moduls zum Umwälzen von Motorabgas zur Verbrennung, wobei das Verfahren eine Nullströmungsrate der Kühlmittels in dem Zweig (3) auferlegt wenn die Verbrennungsmotorbetriebsparameter die ersten Kriterien
entsprechen, und auferlegte ant eine Zirkulation des in den
Zweigkühlmitteln (3), obwohl die Motorbetriebsparameter, die erfüllen erste Kriterien bei Modulparametern von Rezirkulationsgas Treffen zumindest eine zweite Kriterium, **dadurch gekennzeichnet, daß** Dieses mindestens ein zweite Kriterium, das eine Zirkulation der Kühlmittels in der Verzweigung (3) auferlegt, ist :
- Erreichen einer maximalen kritischen Kühlmitteltemperatur, die in einer Kühlarchitektur eines Umwälzventils liegt, die die Verteilung der Verbrennungsgase zwischen dem Abgas und der Umwälzung ermöglicht, wobei die Kühlarchitektur der Ventils Teil der Kühlsystems (4) der Umwälzung ist Modul,
- Unterbrechen der Gaszirkulation im Umwälzmodul für einen Zeitraum von weniger als einer zweiten Sicherheitsperiode.

2. Managementverfahren nach Anspruch 1, **dadurch gekennzeichnet, dass** ein zweites Kriterium, das die Zirkulation der Kühlflüssigkeit in dem
Zweig (3) auferlegt, die Zirkulation von Gas bei der Umwälzung durch einen Gaskühler ist, der Teil der Systems des Kühlsystems (4) ist der Umwälzmoduls.

3. Managementverfahren nach einem der vorhergehenden Ansprüche, das **dadurch gekennzeichnet ist, dass** ein zweites Kriterium, das eine Zirkulation der Kühlflüssigkeit in dem Zweig (3) auferlegt, das Stoppen der Zirkulation von Gasen in dem Rezirkulationsmodul einer Zeit von weniger als einer Sekunde Sicherheitszeit ist.

4. Managementverfahren nach Anspruch 3, **dadurch gekennzeichnet, dass** die Temperatur der Kühlmittels in der Kühlarchitektur
der Rückführventiles ist gleich die Summe der Anfangstemperatur der Kühlmittels, gemessen am Auslass der Motors und eine Erhöhung der Temperatur von Die Kühlflüssigkeit auf dem Niveau der Ventils wurde aus der Durchflussrate und der Temperatur der Umwälzgase und der Zeit, die seit dem Umwälzen der Gase verstrichen ist, bestimmt.

5. Managementverfahren gemäß Anspruch 4, **dadurch gekennzeichnet, dass** die erhöhten Kühlmitteltemperatur gleich ein Produkt zwischen dem Zeitpunkt, da der Zirkulation von Gas und einem Gradienten
verstrichene Zeit der Temperaturanstiegs.

6. Managementverfahren nach Anspruch 5, **dadurch gekennzeichnet, dass** der zeitliche Temperaturanstiegsgradient in Abhängigkeit von der Durchflussmenge der umlaufenden Gase und ihrer Temperatur bestimmt wird.

7. Managementverfahren nach Anspruch 6, **dadurch gekennzeichnet, dass** die am Auslass der Motors gemessene Anfangstemperatur der Kühlflüssigkeit die Temperatur zu dem Zeitpunkt ist, zu dem sich die Durchflussrate und die Temperaturwerte der umlaufenden Gase zum ersten Mal ergeben Gradient Temperaturanstieg ungleich Null.

8. Managementverfahren nach einem der Ansprüche 1 bis 7, **dadurch gekennzeichnet, dass** die Kühlflüssigkeit, wenn sie durch Erfüllen eines der zweiten Kriterien zirkuliert, entweder durch einen
Lufterhitzer (6) oder entlang eines Bypassrohrs (7) von zirkuliert der Motor.

## Claims

1. A method for managing the circulation of a cooling
liquid of years an branch (3) of a cooling circuit (2) of a motor vehicle, the branch (3) comprising a device cooling (1) of a combustion engine and a cooling system (4) of a module for recirculating engine exhaust gas to combustion , the method imposing a zero flow rate of coolant in the branch (3) when the combustion engine operating parameters match the first criteria, and imposed ant a circulation of in the branch
coolant (3) although the engine operating parameters satisfy the first criteria when module parameters of recirculation gas meet at least one second criterion, **characterized in that** this at least one second criterion imposing a circulation of the coolant in the branch (3) is :
- reaching a maximum critical coolant temperature which is in a cooling architecture of a recirculation valve which allows the distribution of the combustion gases between the exhaust and the recirculation, the cooling architecture of the valve forming part of the cooling system (4) of the recirculation module,
- stopping the circulation of gases in the recirculation module for a time less than a second safety period.

2. Management method according to claim 1, **characterized in that** a second criterion imposing circulation of the cooling liquid in the branch (3) is the circulation of gas in recirculation through a gas cooler which is part of the system of the cooling system (4) of the recirculation module.

3. Management method according to one of the preceding claims, **characterized in that** a second criterion imposing a circulation of the cooling liquid in the branch (3) is the stopping of the circulation of gases in the recirculation module from a time less than one second safety time.

4. Management method according to claim 3, **characterized in that** the temperature of the coolant in the cooling architecture of the recirculation valve is equal to the sum of the initial temperature of the coolant measured at the outlet of the engine and of an increase in the temperature of the cooling liquid at the level of the valve determined from the flow rate and the temperature of the recirculating gases and the time elapsed since the gases were put into recirculation.

5. Management method according to claim 4, **characterized in that** the elevated coolant temperature is equal to a product between the time elapsed since the circulation of gas and a gradient time of temperature rise.

6. Management method according to claim 5, **characterized in that** the temporal temperature rise gradient is determined as a function of the flow rate of the recirculating gases and of their temperature.

7. Management method according to claim 6, **characterized in that** the initial temperature of the cooling liquid measured at the outlet of the engine is the temperature at the moment when the flow rate and temperature values of the recirculating gases give for the first time a time gradient non-zero temperature rise.

8. Management method according to one of claims 1 to 7, **characterized in that**, when the cooling liquid is circulated by fulfilling one of the second criteria, it circulates, either through an air heater (6), or along a bypass pipe (7) of the engine.
